# EUROPÄISCHE PATENTSCHRIFT

(11) **EP 2 037 092 B1**
(45) Veröffentlichungstag und Bekanntmachung des Hinweises auf die Patenterteilung: **27.07.2011**
(21) Anmeldenummer: 07116099.8
(22) Anmeldetag: 11.09.2007
(51) Int. Cl.: F01N 3/28

(54) **Komponente für ein Abgassystem**
Components for an exhaust gas system
Composant pour un système de gaz d'échappement

(43) Veröffentlichungstag der Anmeldung: 18.03.2009
(73) Patentinhaber: Scambia Industrial Developments AG, 9494 Schaan (LI)
(72) Erfinder: Laureys, Tom, 2440, Geel (BE)
(74) Vertreter: Bohest AG

(56) Entgegenhaltungen:
- EP-A2- 0 992 659
- WO-A-01/79667
- WO-A-03/008773
- JP-A- 01 203 610
- US-A- 4 322 388
- US-A- 5 888 457

## Beschreibung

Die vorliegende Erfindung betrifft eine Komponente für ein Abgassystem mit einem mehrteiligen Gehäuse und mindestens einem darin angeordneten und jeweils von einer Montagematte umgebenen Katalysatorkörper und/oder Filterkörper sowie ein Verfahren zur Herstellung einer solchen Komponente gemäss dem Oberbegriff des jeweiligen unabhängigen Patentanspruchs.

Abgaskatalysatoren und Diesel-Partikelfilter sind speziell für die Automobilindustrie unverzichtbar geworden. Sie umfassen typischerweise ein Gehäuse, in welchem ein Katalysatorkörper und/oder ein Filterkörper - z.B. in Form eines Keramiksubstrats - angeordnet sind. Um den Katalysatorkörper und/oder um den Filterkörper herum ist typischerweise eine Montagematte (z.B. eine Intumeszenzmatte) gelegt, die den Katalysatorkörper und/oder den Filterkörper umgibt, sodass der Spalt zwischen dem Katalysatorkörper und/oder dem Filterkörper und dem Gehäuse von der Montagematte ausgefüllt wird. Das Gehäuse kann dabei mehrere Gehäuseteile umfassen (beispielsweise zwei Gehäuseteile), die nach dem Einbringen des von der Montagematte umgebenen Katalysatorkörpers und/oder Filterkörpers in das eine Gehäuseteil miteinander verbunden werden, z.B. durch Schweissen oder durch mechanische Verbindung, wie offenbart im Dokument WO 01/79667 A1.

Die Funktion der Montagematte besteht darin, den Katalysatorkörper und/oder den Filterkörper an Ort und Stelle im Gehäuse zu halten, und zwar bei verschiedenen Temperaturen und bei unterschiedlichem Lastbetrieb. Der Katalysatorkörper und/oder der Filterkörper muss also sowohl bei kalten Temperaturen (also z.B. unmittelbar nach dem Start) als auch bei warmen Temperaturen (also z.B. bei einer längeren Fahrt auf der Autobahn) einerseits sicher an Ort und Stelle gehalten werden, andererseits darf die mechanische Belastung des Katalysatorkörpers und/oder des Filterkörpers auch nicht zu gross werden, um Beschädigungen des Katalysatorkörpers und/oder des Filterkörpers zu vermeiden. Bei Verwendung einer Intumeszenzmatte (Quellmatte) als Montagematte muss also die noch nicht aufgequollene Montagematte in der Lage sein, eine Verschiebung des Katalysatorkörpers und/oder des Filterkörpers im Gehäuse zu verhindern, während sie bei der Erwärmung aufquillt (und dabei stets in stärkerem Masse aufquillt als sich das Gehäuse bei der Erwärmung dehnt) und einen festeren Sitz des Katalysatorkörpers und/oder des Filterkörpers im Gehäuse bewirkt, wobei darauf zu achten ist, dass die Kräfte auf den Katalysatorkörper und/oder den Filterkörper nicht so gross werden, dass der Katalysatorkörper und/oder der Filterkörper beschädigt wird.

Bei der Herstellung eines Abgaskatalysators oder Diesel-Partikelfilters (mehrteiliges Gehäuse) wird ein Katalysatorkörper und/oder ein Filterkörper mit einer Montagematte umwickelt und anschliessend in ein erstes Gehäuseteil eingebracht. Durch Zufügen der weiteren Gehäuseteile wird das Gehäuse zusammengesetzt und in einem weiteren Schritt werden die Gehäuseteile miteinander verbunden, z.B. durch Schweissen oder durch mechanische Verbindung, um ein Entweichen der Abgase zu verhindern.

Derartige Abgaskatalysatoren sind aus dem Stand der Technik bekannt und beispielsweise in JP 1-203610 oder in EP-A-0 992 659 beschrieben.

Beim Zusammensetzen der Gehäuseteile kann es allerdings vorkommen, dass Teile der Montagematte zwischen die einzelnen Gehäuseteile geraten und somit die Dichtheit des Gehäuses beeinträchtigen.

Aufgabe der vorliegenden Erfindung ist es, eine Komponente für ein Abgassystem und ein Verfahren zur Herstellung desselben vorzuschlagen, welche die vorstehend genannten Nachteile nicht aufweisen und insbesondere zuverlässig ein dichtes Verschliessen des Gehäuses ermöglichen.

Diese Aufgabe wird mit Hilfe der erfindungsgemässen Komponente für ein Abgassystem gelöst, wie sie durch die Merkmale des unabhängigen Vorrichtungsanspruchs charakterisiert ist. Vorteilhafte Ausführungsbeispiele der erfindungsgemässen Komponente sind Gegenstand der abhängigen Vorrichtungsansprüche. Insbesondere wird die Aufgabe durch eine Komponente für ein Abgassystem gelöst, welche Mittel umfasst, die so ausgebildet und angeordnet sind, dass sie nach dem Einbringen des jeweiligen von der Montagematte umgebenen Katalysatorkörpers und/oder Filterkörpers in ein erstes Gehäuseteil beim Zusammensetzen des ersten Gehäuseteils und der weiteren Gehäuseteile zu dem Gehäuse das Einklemmen der Montagematte zwischen den Gehäuseteilen verhindern. Somit kann das Gehäuse zuverlässig dicht verschlossen bzw. verbunden werden, da keine Teile der Montagematte zwischen die Gehäuseteile geraten können, welche die Dichtheit des Gehäuses beeinträchtigen könnten.

Erfindungsgemäss umfassen die Mittel zum Verhindern des Einklemmens der Montagematte eine oder mehrere flexible Leitplatten, die im Innenraum des ersten Gehäuseteils angeordnet sind, in welches der von der Montagematte umgebene Katalysatorkörper und/oder Filterkörper eingebracht ist, bevor die Gehäuseteile zusammengesetzt sind. Die eine oder mehreren flexiblen Leitplatten stehen aus dem ersten Gehäuseteil in Richtung auf das bzw. die mit dem ersten Gehäuseteil zusammenzusetzenden Gehäuseteil/Gehäuseteile vor. Sie verhindern, dass Teile der Montagematte zwischen die einzelnen Gehäuseteile des mehrteiligen Gehäuses gelangen können. Insofern ist sichergestellt, dass die einzelnen Gehäuseteile nach dem Zusammensetzen dicht miteinander verbunden werden können.

Bei einem Ausführungsbeispiel der erfindungsgemässen Komponente sind die eine oder mehreren Leitplatten aus dem gleichen Material wie die Gehäuseteile hergestellt. Es sind somit keine verschiedenen Materialien in der Produktion notwendig und auch die Ausdehnung bei Erwärmung ist ähnlich.

Bei einem speziellen Ausführungsbeispiel der erfindungsgemässen Vorrichtung sind die eine oder mehreren Leitplatten an der Innenwand desjenigen Gehäuseteils befestigt, in welches der von der Montagematte umgebene Katalysatorkörper und/oder Filterkörper eingebracht ist, bevor die Gehäuseteile zusammengesetzt sind. Eine Befestigung der Leitplatten an der Innenwand des ersten Gehäuseteils hat den Vorteil, dass die Leitplatten bereits vorgefertigt an dem ersten Gehäuseteil vorhanden sind und nicht in einem zusätzlichen Schritt beim Zusammensetzen des Gehäuses eingebracht werden müssen. Ausserdem verhindern sie, dass beim Einbringen des von der Montagematte umgebenen Katalysatorkörpers und/oder Filterkörpers keine Teile der Montagematte derart aus dem ersten Gehäuseteil hinausragen, dass diese Teile beim Zusammensetzen der weiteren Gehäuseteile zwischen den einzelnen Gehäuseteilen eingeklemmt werden.

Wiederum bei einem anderen Ausführungsbeispiel der erfindungsgemässen Komponente sind die eine oder mehreren Leitplatten an der Innenwand des ersten Gehäuseteils durch Punktschweissen befestigt. Das Anbringen der Leitplatten mit Hilfe von Punktschweissungen ist eine fertigungstechnisch zuverlässige und wenig aufwändige Art der Befestigung der Leitplatten an der Innenwand des ersten Gehäuseteils. Grundsätzlich sind aber auch andere Arten der Befestigung (z.B. Kleben, weitere Schweissmethoden, etc.) denkbar. Ebenfalls denkbar ist ein Einklemmen der Leitplatten zwischen der Montagematte und der Innenwand des ersten Gehäuseteils ohne Befestigung der Leitplatten an der Innenwand des ersten Gehäuseteils. In der Praxis wird dies dadurch erreicht, dass die Leitplatten in dem ersten Gehäuseteil festgehalten werden, bis der von der Montagematte umgebene Katalysatorkörper und/oder Filterkörper eingebracht worden ist. Nun sind die Leitplatten zwischen der Montagematte und der Innenwand des ersten Gehäuseteils festgeklemmt, so dass das Gehäuse durch Anbringen der weiteren Gehäuseteils zusammengesetzt werden kann und anschliessend die Gehäuseteile zu einem Gehäuse verbunden werden können.

Schliesslich umfasst die erfindungsgemässe Komponente bei einem weiteren Ausführungsbeispiel zwei Katalysatorkörper oder zwei Filterkörper, oder einen Katalysatorkörper und einen Filterkörper. Insbesondere die zuletzt genannte Kombination eines Katalysatorkörpers und eines Filterkörpers in einem gemeinsamen Gehäuse ermöglicht die Herstellung kombinierter Katalysator/Partikelfilter-Komponenten.

Das erfindungsgemässe Verfahren zur Herstellung einer Komponente für ein Abgassystem, bei welchem mindestens ein von einer Montagematte umgebener Katalysatorkörper und/oder Filterkörper in ein mehrteiliges Gehäuse eingebracht wird, umfasst die folgenden Schritte:
- Bereitstellen von Mitteln, die so ausgebildet und angeordnet sind, dass sie nach dem Einbringen des jeweiligen von der Montagematte umgebenen Katalysatorkörpers und/oder Filterkörpers in das erste Gehäuseteil beim Zusammensetzen der Gehäuseteile zu dem Gehäuse das Einklemmen der Montagematte zwischen den Gehäuseteilen verhindern,
- wobei als Mittel zum Verhindern des Einklemmens der Montagematte eine oder mehrere flexible Leitplatten verwendet werden, die im Innenraum desjenigen Gehäuseteils angeordnet sind, in welches der von der Montagematte umgebene Katalysatorkörper und/oder Filterkörper eingebracht wird, bevor die Gehäuseteile zusammengesetzt werden
- Einbringen des jeweiligen von der Montagematte umgebenen Katalysatorkörpers und/oder Filterkörpers in das erste Gehäuseteil
- Zusammensetzen des ersten Gehäuseteils mit den weiteren Gehäuseteilen
- Verbinden der zusammengesetzten Gehäuseteile zu dem Gehäuse.

Vorteilhafte Varianten des erfindungsgemässen Komponente sind Gegenstand der abhängigen Verfahrensansprüche. Deren Vorteile wurden jeweils bereits vorstehend bei der Erläuterung der korrespondierenden abhängigen Vorrichtungsansprüche erwähnt.

Bei einer Verfahrensvariante stehen die eine oder mehreren flexiblen Leitplatten aus dem Gehäuseteil in Richtung auf das mit diesem Gehäuseteil zusammenzusetzende Gehäuseteil vor und werden beim Zusammensetzen der Gehäuseteile gegen die Montagematte gedrückt.

Bei einer weiteren Verfahrensvariante sind die Leitplatten, die verwendet werden, aus dem gleichen Material wie die Gehäuseteile hergestellt.

Bei einer speziellen Verfahrensvariante werden die eine oder mehreren Leitplatten an der Innenwand des ersten Gehäuseteils befestigt.

### Insbesondere werden bei einer weiteren

Verfahrensvariante die eine oder mehreren Leitplatten an der Innenwand des ersten Gehäuseteils durch Punktschweissen oder auf andere geeignete Art und Weise (siehe oben) befestigt oder werden, wie weiter oben beschrieben, ohne Befestigung an dem ersten Gehäuseteil zwischen der Montagematte und der Innenwand des ersten Gehäuseteils eingeklemmt.

### Schliesslich werden bei einer weiteren

Verfahrensvariante zwei Katalysatorkörper oder zwei Filterkörper, oder ein Katalysatorkörper und ein Filterkörper in das erste Gehäuseteil eingebracht, bevor das erste Gehäuseteil mit den weiteren Gehäuseteilen zusammengesetzt und diese zu dem Gehäuse verbunden werden.

Im folgenden werden die erfindungsgemässe Komponente und das erfindungsgemässe Verfahren unter Bezugnahme auf die beigefügten Zeichnungen detaillierter beschrieben. Es zeigen (im Schnitt):
- Fig. 1: eine Seitenansicht eines Ausführungsbeispiels einer erfindungsgemässen Komponente für ein Abgassystem
- Fig. 2: einen Schnitt entlang der Linie II-II in Fig. 1,
- Fig. 3: den Ausschnitt III aus Fig. 2,
- Fig. 4: einen Längsschnitt des ersten Gehäuseteils des Ausführungsbeispiels von Fig. 1 mit angebrachten Leitplatten,
- Fig. 5: ein weiteres Ausführungsbeispiel einer erfindungsgemässen Komponente für ein Abgassystem, wobei das erste Gehäuseteil und das zweite Gehäuseteil als Halbschalen ("halfshells") ausgeführt sind,
- Fig. 6: ein weiteres Ausführungsbeispiel einer erfindungsgemässen Komponente für ein Abgassystem, wobei das Gehäuse nach der Art eines Schuhbehälters ("shoebox") ausgeführt ist,
- Fig. 7: ein weiteres Ausführungsbeispiel einer erfindungsgemässen Komponente für ein Abgassystem, wobei das Gehäuse als Tourniquetgehäuse ("tourniquet") ausgeführt ist, und
- Fig. 8: ein weiteres Ausführungsbeispiel einer erfindungsgemässen Komponente für ein Abgassystem, wobei die Gehäuseteile mit einer Stumpfschweissung ("butt welded") verbunden werden.

Fig. 1 zeigt ein Ausführungsbeispiel der erfindungsgemässen Komponente 1 für ein Abgassystem mit einem ersten Gehäuseteil 10 und einem zweiten Gehäuseteil 11. Die beiden Gehäuseteile umfassen nach aussen vorstehende Flansche 101 und 111, die zu einem Gehäuse zusammengesetzt und an den jeweiligen Flanschen dicht miteinander verbunden sind. Die Verbindung kann z.B. durch Schweissen erfolgen.

Fig. 2 zeigt die Komponente 1 von Fig. 1 im Schnitt gemäss der in Fig. 1 eingezeichneten Linie II-II. Die obere Hälfte von Fig. 2 zeigt demzufolge eine Aufsicht auf das zweite Gehäuseteil 11 und die untere Hälfte eine Innenansicht des ersten Gehäuseteils 10, wobei der Katalysatorkörper 30 und der Filterkörper 31, die Montagematte 4, sowie flexible Leitplatten 5 in dem ersten Gehäuseteil 10 angeordnet sind. Pfeil 2 zeigt die Richtung des Abgasstromes. Zuerst werden der Katalysatorkörper 30 und der Filterkörper 31 mit der Montagematte 4 umwickelt und anschliessend in den Innenraum des ersten Gehäuseteils 10 eingebracht. Die im Innenraum des ersten Gehäuseteils 10 bereits vorher angebrachten flexiblen Leitplatten 5 (siehe Fig. 3 bzw. Fig. 4) verhindern, dass Teile der Montagematte 4 aus dem Innenraum des Gehäuses, welches hier aus dem ersten Gehäuseteil 10 und dem zweiten Gehäuseteil 11 gebildet wird, herausragen und zwischen die Flansche 101 und 111 der beiden Gehäuseteile 10 und 11 geraten. Dies gilt entsprechend auch für die andere Seite des Gehäuses. Somit wird gewährleistet, dass die beiden Gehäuseteile 10 und 11 dicht miteinander verschlossen werden können. Anschliessend werden die beiden Gehäuseteile 10 und 11 dicht miteinander verbunden, indem z.B. die Flansche 101 und 111 miteinander verschweisst werden.

Fig. 3 zeigt in dem Ausschnitt III aus Fig. 2 die Anordnung des Katalysatorkörpers 30, der Montagematte 4 und der flexiblen Leitplatte 5 relativ zueinander, die allesamt im Innenraum des ersten Gehäuseteils 10 angeordnet sind.

Fig. 4 zeigt einen Längsschnitt des ersten Gehäuseteils 10 des Ausführungsbeispiels von Fig. 1 mit den flexiblen Leitplatten 5, bevor der von der Montagematte umgebene Katalysatorkörper und/oder der Filterkörper eingebracht wird. Die flexiblen Leitplatten 5 werden z.B. durch Punktschweissungen 6 an der Innenwand des ersten Gehäuseteils 10 befestigt. Die flexiblen Leitplatten 5 sind so gefertigt und angeordnet, dass sie beim Verschliessen des Gehäuses bestehend aus dem ersten Gehäuseteil 10 und dem zweiten Gehäuseteil, von diesem so umgebogen werden, dass sie sich dem Verlauf des zweiten Gehäuseteils anschmiegen. Die flexiblen Leitplatten 5 sind bei dem hier gezeigten Ausführungsbeispiel z.B. aus demselben Material wie die Gehäuseteile gefertigt.

Fig. 5 zeigt ein weiteres Ausführungsbeispiel einer erfindungsgemässen Komponente für ein Abgassystem, wobei das erste Gehäuseteil 10 und das zweite Gehäuseteil 11 als Halbschalen ("halfshells") ausgeführt sind. Die beiden Gehäuseteile umfassen nach aussen vorstehende Flansche 101 und 111, die zu einem Gehäuse zusammengesetzt und an den jeweiligen Flanschen dicht miteinander verbunden sind. Die Verbindung kann z.B. durch Schweissen erfolgen. Das erste Gehäuseteil 10 und das zweite Gehäuseteil 11 umschliessen den von einer Montagematte 4 umgebenen Katalysatorkörper 30.

Fig. 6 zeigt ein weiteres Ausführungsbeispiel einer erfindungsgemässen Komponente für ein Abgassystem, wobei das Gehäuse nach Art eines Schuhbehälters ("shoebox") ausgeführt ist. Das Gehäuse umfasst ein erstes Gehäuseteil 70 und ein zweites Gehäuseteil 71. Das erste Gehäuseteil 70 und das zweite Gehäuseteil 71 umschliessen den von einer Montagematte 4 umgebenen Katalysatorkörper 30. Das erste Gehäuseteil 70 und das zweite Gehäuseteil 71 werden mit einer Schweissnaht zum Gehäuse verbunden.

Fig. 7 zeigt ein weiteres Ausführungsbeispiel einer erfindungsgemässen Komponente für ein Abgassystem, wobei das Gehäuse als Tourniquetgehäuse ("tourniquet") ausgeführt ist. Das Tourniquetgehäuse wird aus einem einzigen Gehäuseteil 80 geformt, welches den von einer Montagematte 4 umgebenen Katalysatorkörper 30 umschliesst. Das Gehäuseteil 80 wird mit einer Schweissnaht zum Gehäuse verbunden.

Schliesslich zeigt Fig. 8 ein weiteres Ausführungsbeispiel einer erfindungsgemässen Komponente für ein Abgassystem, wobei die Gehäuseteile mit einer Stumpfschweissung ("butt welded") verbunden werden. Das Gehäuse umfasst bei diesem Ausführungsbeispiel ein einziges Gehäuseteil 90, welches den von einer Montagematte 4 umgebenen Katalysatorkörper 30 umschliesst. Das Gehäuseteil 90 wird mit einer Stumpfschweissnaht zum Gehäuse verbunden.

## Patentansprüche

1. Komponente (1) für ein Abgassystem mit einem mehrteiligen, ein erstes Gehäuseteil (10) und mindestens ein weiteres Gehäuseteil (11) umfassenden Gehäuse (10, 11) und mit mindestens einem im Gehäuse (10, 11) angeordneten und jeweils von einer Montagematte (4) umgebenen Katalysatorkörper (30) und/oder Filterkörper (31), **dadurch gekennzeichnet, dass** im Innenraum des ersten Gehäuseteils (10), in welches der von der Montagematte (4) umgebene Katalysatorkörper (30) und/oder Filterkörper (31) vor dem Zusammensetzen der Gehäuseteile (10, 11) eingebracht ist, mindestens eine flexible Leitplatte (5) vorgesehen ist, die aus dem ersten Gehäuseteil (10) in Richtung auf das mindestens eine mit dem ersten Gehäuseteil (10) zusammenzusetzende weitere Gehäuseteil (11) so vorsteht, dass sie nach dem Einbringen des jeweiligen von der Montagematte (4) umgebenen Katalysatorkörpers (30) und/oder Filterkörpers (31) in das erste Gehäuseteil (10) beim Zusammensetzen der Gehäuseteile (10, 11) das Einklemmen der Montagematte (4) zwischen den Gehäuseteilen (10, 11) verhindert.

2. Komponente (1) für ein Abgassystem nach Anspruch 1, **dadurch gekennzeichnet, dass** die mindestens eine Leitplatte (5) aus dem gleichen Material wie die Gehäuseteile (10, 11) hergestellt ist.

3. Komponente (1) für ein Abgassystem nach Anspruch 1 oder 2, **dadurch gekennzeichnet, dass** die mindestens eine Leitplatte (5) an der Innenwand des ersten Gehäuseteils (10), in welches der von der Montagematte (4) umgebene Katalysatorkörper (30) und/oder Filterkörper (31) eingebracht ist, bevor die Gehäuseteile (10, 11) zusammengesetzt sind, befestigt ist.

4. Komponente (1) für ein Abgassystem nach Anspruch 3, **dadurch gekennzeichnet, dass** die mindestens eine Leitplatte (5) an der Innenwand des ersten Gehäuseteils (10) durch Punktschweissen (6) befestigt ist.

5. Komponente (1) für ein Abgassystem nach einem der Ansprüche 1 bis 4, **dadurch gekennzeichnet, dass** sie zwei Katalysatorkörper (30) oder zwei Filterkörper (31) oder einen Katalysatorkörper (30) und einen Filterkörper (31) umfasst.

6. Verfahren zur Herstellung einer Komponente (1) für ein Abgassystem, bei welchem mindestens ein von einer Montagematte (4) umgebener Katalysatorkörper (30) und/oder Filterkörper (31) in ein mehrteiliges, ein erstes Gehäuseteil (10) und mindestens ein weiteres Gehäuseteil (11) umfassendes Gehäuse (10, 11) eingebracht wird und die Gehäuseteile (10, 11) zum Gehäuse (10, 11) zusammengesetzt und mit einander verbunden werden, **dadurch gekennzeichnet, dass**
- im Inneren des ersten Gehäuseteils (10) mindestens eine flexible Leitplatte (5) angeordnet wird, welche aus dem ersten Gehäuseteil (10) in Richtung auf das mindestens eine mit dem ersten Gehäuseteil (10) zusammenzusetzende weitere Gehäuseteil (11) vorsteht,
- der von der Montagematte (4) umgebene Katalysatorkörper (30) und/oder Filterkörper (31) in das erste Gehäuseteil (10) eingesetzt wird,
- das erste Gehäuseteil (10) mit dem mindestens einen weiteren Gehäuseteil (11) zusammengesetzt wird, wobei die mindestens eine Leitplatte (5) gegen die Montagematte (4) gedrückt wird und beim Zusammensetzen der Gehäuseteile (10, 11) das Einklemmen der Montagematte (4) zwischen den Gehäuseteilen (10, 11) verhindert, und
- das erste Gehäuseteil (10) mit dem mindestens einen weiteren Gehäuseteil (11) zum Gehäuse (10, 11) verbunden wird.

7. Verfahren nach Anspruch 6, **dadurch gekennzeichnet, dass** eine Leitplatte (5) verwendet wird, die aus dem gleichen Material wie die Gehäuseteile (10, 11) hergestellt ist.

8. Verfahren nach Anspruch 6 oder 7, **dadurch gekennzeichnet, dass** die mindestens eine Leitplatte (5) an der Innenwand des ersten Gehäuseteils (10) befestigt wird.

9. Verfahren nach Anspruch 8, **dadurch gekennzeichnet, dass** die mindestens eine Leitplatte (5) an der Innenwand des ersten Gehäuseteils (10) durch Punktschweissen (6) befestigt wird.

10. Verfahren nach einem der Ansprüche 6 bis 9, **dadurch gekennzeichnet, dass** zwei Katalysatorkörper (30) oder zwei Filterkörper (31) oder ein Katalysatorkörper (30) und ein Filterkörper (31) in das erste Gehäuseteil (10) eingebracht werden, bevor das erste Gehäuseteil (10) mit dem mindestens einen weiteren Gehäuseteil (11) zusammengesetzt und zu dem Gehäuse (10, 11) verbunden wird.

## Claims

1. Component (1) for an exhaust gas system with a multi-part housing (10, 11) comprising a first housing part (10) and at least a further housing part (11), and with at least one catalyst body (30) and/or filter body (31), which is arranged in the housing (10, 11) and which is surrounded by a mounting mat (4), respectively, **characterised in that** the in inner space of the first housing part (10), in which the catalyst body (30) and/or filter body (31), which is enclosed by the mounting mat (4), is positioned before the assembly of the housing parts (10, 11), there is provided at least one flexible guiding plate (5), which protrudes out of the first housing part (10) in the direction of the at least one further housing part (11), which is to be assembled with the first housing part (10), so that after the positioning of the catalyst body (30) and/or filter body (31), which is surrounded by the mounting mat (4), respectively, in the first housing part (10) it prevents the clamping of the mounting mat (4) between the housing parts (10, 11) during assembly of the housing parts (10, 11).

2. Component (1) for an exhaust gas system according to claim 1, **characterised in that** the at least one guiding plate (5) is produced from the same material as the housing parts (10, 11).

3. Component (1) for an exhaust gas system according to claim 1 or 2, **characterised in that** the at least one guiding plate (5) is fixed on the inner wall of the first housing part (10), in which the catalyst body (30) and/or filter body (31), which is enclosed by the mounting mat (4), is positioned before the housing parts (10, 11) are assembled.

4. Component (1) for an exhaust gas system according to claim 3, **characterised in that** the at least one guiding plate (5) is fixed on the inner wall of the first housing part (10) by spot-welding (6).

5. Component (1) for an exhaust gas system according to any one of claims 1 to 4, **characterised in that** it comprises two catalyst bodies (30) or two filter bodies (31) or one catalyst body (30) and one filter body (31).

6. Process for manufacturing a component (1) for an exhaust gas system, in which at least one catalyst body (30) and/or filter body (31), which is surrounded by a mounting mat (4), is positioned in a multi-part housing (10, 11) comprising a first housing part (10) and at least a further housing part (11), and in which the housing parts (10, 11) are assembled to the housing (10, 11) and are connected with one another, **characterised in that**
- at least one flexible guiding plate (5) is arranged in the interior of the first housing part (10), which protrudes out of the first housing part (10) in the direction of the at least one further housing part (11), which is to be assembled with the first housing part (10),
- the catalyst body (30) and/or filter body (31), which is enclosed by the mounting mat (4), is positioned in the first housing part (10),
- the first housing part (10) is assembled with the at least one further housing part (11), wherein the at least one guiding plate (5) is pressed against the mounting mat (4) and in the assembly of the housing parts (10, 11) prevents the clamping of the mounting mat (4) between the housing parts (10, 11), and
- the first housing part (10) is connected with the at least one further housing part (11) to the housing (10, 11).

7. Process according to claim 6, **characterised in that** a guiding plate (5) is used which is produced from the same material as the housing parts (10, 11).

8. Process according to claim 6 or 7, **characterised in that** the at least one guiding plate (5) is fixed to the inner wall of the first housing part (10).

9. Process according to claim 8, **characterised in that** the at least one guiding plate (5) is fixed to the inner wall of the first housing part (10) by spot-welding (6).

10. Process according to any one of claims 6 to 9, **characterised in that** two catalyst bodies (30) or two filter bodies (31) or one catalyst body (30) and one filter body (31) are positioned in the first housing part (10), before the first housing part (10) is assembled with the at least one further housing part (11) and connected to the housing (10, 11).

## Revendications

1. Composant (1) pour un système de gaz d'échappement comprenant un boîtier (10, 11) en plusieurs parties, comportant une première partie de boîtier (10) et au moins une autre partie de boîtier (11), et comprenant au moins un corps de catalyseur (30) et/ou un corps de filtre (31) disposé(s) dans le boîtier (10, 11) et enveloppé(s) respectivement d'une nappe de montage (4), **caractérisé en ce qu'**à l'intérieur de la première partie de boîtier (10), dans laquelle le corps de catalyseur (30) et/ou le corps de filtre (31) enveloppé(s) de la nappe de montage (4) est / sont inséré(s) avant l'assemblage des parties de boîtier (10, 11), au moins une plaque de guidage flexible (5) est prévue, qui déborde de la première partie de boîtier (10), dans la direction de la au moins une autre partie de boîtier (11) à assembler avec la première partie de boîtier (10), de sorte qu'après insertion du corps de catalyseur (30) et/ou du corps de filtre (31) respectifs, enveloppé(s) de la nappe de montage de montage (4), dans la première partie de boîtier (10) lors de l'assemblage des parties de boîtier (10, 11), ladite plaque de guidage empêche le coincement de la nappe de montage (4) entre les parties de boîtier (10, 11).

2. Composant (1) pour un système de gaz d'échappement selon la revendication 1, **caractérisé en ce que** la au moins une plaque de guidage (5) est constituée du même matériau que les parties de boîtier (10, 11).

3. Composant (1) pour un système de gaz d'échappement selon la revendication 1 ou 2, **caractérisé en ce que** la au moins une plaque de guidage (5) est fixée sur la paroi interne de la première partie de boîtier (10), dans laquelle le corps de catalyseur (30) et/ou le corps de filtre (31) enveloppé (s) de la nappe de montage (4) est ou sont inséré(s) avant assemblage des parties de boîtier (10, 11).

4. Composant (1) pour un système de gaz d'échappement selon la revendication 3, **caractérisé en ce que** la au moins une plaque de guidage (5) est fixée sur la paroi interne de la première partie de boîtier (10) par soudage par points.

5. Composant (1) pour un système de gaz d'échappement selon l'une quelconque des revendications 1 à 4, **caractérisé en ce qu'**il comprend deux corps de catalyseur (30) ou deux corps de filtre (31) ou un corps de catalyseur (30) et un corps de filtre (31).

6. Procédé de fabrication d'un composant (1) pour un système de gaz d'échappement, dans lequel au moins un corps de catalyseur (30) et/ou un corps de filtre (31), enveloppé(s) d'une nappe de montage (4), est ou sont inséré(s) dans un boîtier (10, 11) en plusieurs parties, comprenant une première partie de boîtier (10) et au moins une autre partie de boîtier (11), et les parties de boîtier (10, 11) sont assemblées pour former le boîtier (10, 11) et reliées l'une à l'autre, **caractérisé en ce que** :
- à l'intérieur de la première partie de boîtier (10), au moins une plaque de guidage flexible (10) est disposée, qui déborde de la première partie de boîtier (10), dans la direction de la au moins une autre partie de boîtier (11) assemblée à la première partie de boîtier (10),
- le corps de catalyseur (30) et/ou le corps de filtre (31), enveloppé(s) de la nappe de montage (4), est ou sont insérés dans la première partie de boîtier (10),
- la première partie de boîtier (10) est assemblée avec la au moins une autre partie de boîtier (11), la au moins une plaque de guidage (5) étant appuyée contre la nappe de montage (4) et empêchant, lors de l'assemblage des parties de boîtier (10, 11), le coincement de la nappe de montage entre les parties de boîtier (10, 11), et
- la première partie de boîtier (10) est reliée à la au moins une autre partie de boîtier (11) pour former le boîtier (10, 11).

7. Procédé selon la revendication 6, **caractérisé en ce que** l'on utilise une plaque de guidage (5) qui est constituée du même matériau que les parties de boîtier (10, 11).

8. Procédé selon la revendication 6 ou 7, **caractérisé en ce que** la au moins une plaque de guidage (5) est fixée sur la paroi interne de la première partie de boîtier (10).

9. Procédé selon la revendication 8, **caractérisé en ce que** la au moins une plaque de guidage (5) est fixée sur la paroi interne de la première partie de boîtier (10) par soudage par points.

10. Procédé selon l'une quelconque des revendications 6 à 9, **caractérisé en ce que** l'on insère deux corps de catalyseur (30) ou deux corps de filtre (31) ou un corps de catalyseur (30) et un corps de filtre (31) dans la première partie de boîtier (10) avant que la première partie de boîtier (10) ne soit assemblée avec la au moins une autre partie de boîtier (11) pour former le boîtier (10, 11) et relié à celle-ci.
